# EUROPÄISCHE PATENTSCHRIFT

(11) **EP 1 377 515 B1**
(45) Veröffentlichungstag und Bekanntmachung des Hinweises auf die Patenterteilung: **01.06.2005**
(21) Anmeldenummer: 02737760.5
(22) Anmeldetag: 28.03.2002
(51) Int. Cl.: B65H 71/00

(54) **VERFAHREN UND VORRICHTUNG ZUM BEFEUCHTEN VON GARN**
METHOD AND DEVICE FOR WETTING A YARN
PROCEDE ET DISPOSITIF POUR HUMIDIFIER UN FIL

(30) Priorität: 05.04.2001 DE 10117063
(43) Veröffentlichungstag der Anmeldung: 07.01.2004
(73) Patentinhaber: Walcher, Martin, 88481 Balzheim (DE)
(72) Erfinder: Walcher, Martin, 88481 Balzheim (DE)
(74) Vertreter: Sroka, Peter-Christian, Dipl.-Ing.
(86) Internationale Anmeldenummer: PCT/DE2002/001143
(87) Internationale Veröffentlichungsnummer: WO 2002/081350

(56) Entgegenhaltungen:
- CH-A- 125 443
- DE-A- 2 148 345
- DE-C- 802 865
- GB-A- 1 119 937
- GB-A- 2 064 604
- US-A- 3 281 223
- US-A- 3 933 456
- US-A- 4 440 557
- US-A- 4 478 625

## Beschreibung

Die Erfindung betrifft ein Verfahren und eine Vorrichtung zum Befeuchten von Garn.

Der Feuchtigkeitsgehalt von mindestens eine Woll- und/oder Baumwollkomponent enthaltendem. Garn beeinflußt verschiedene physikalische und chemische Eigenschaften des Garns, wie beispielsweise das elektrostatische Verhalten, das Faserflugverhalten oder das Ablaufverhalten über Kanten und Umlenkungen bei der Weiterverarbeitung insbesondere in Webereien und Stickereien oder dergleichen.

Es hat sich gezeigt, daß für unterschiedliche Materialien unterschiedliche Feuchtigkeitsgehalte wünschenswert sind bzw. angestrebt werden, um besonders geeignete Eigenschaften für die Weiterverarbeitung zu schaffen. Dementsprechend wird Garn meist mit einem materialabhängigen Feuchtigkeitsgehalt bereitgestellt, der beispielsweise bei Baumwolle 8,5 Gewichtsprozent und bei Wolle 16,5 Gewichtsprozent beträgt und auch als Handelsfeuchte bezeichnet wird.

Um diesen Feuchtigkeitsgehalt im Garn zu erreichen, ist vorgeschlagen worden, das Garn mit Dampf zu behandeln, um z. B. auch die durch den Spinnprozeß hervorgerufene sog. Kräuselneigung zu vermindern oder zu beseitigen.

Bei einem bekannten Verfahren werden Woll- oder Baumwollfäden aufgespult und anschließend für mehrere Tage in einem Raum aufgehängt, der eine hohe Luftfeuchtigkeit aufweist.

Die DE 38 28 630 A1 beschreibt diverse Nachteile dieses Verfahrens und schlägt vor, mehrere Kreuzspulen zu Säulen zu vereinigen und diese anschließend radial von innen nach außen zu durchdampfen. Hierzu werden perforierte Spulenhülsen in den Säuleninnenraum eingebracht, bevor Dampfdruck in den Hülseninnenraum geleitet wird. Bei diesem Verfahren wird die Feuchtigkeit in achsialer sowie in radialer Richtung der Spule dem Wickelgut ungleichmäßig zugeführt. Als Folge davon ist die Feuchtigkeit im Wickelgut inhomogen verteilt. Ferner besteht die Gefahr, daß sich Kondensat und damit lokale Übernässungen bilden.

Die DE 43 17 486 A1 beschreibt ein Verfahren, bei dem zu Kopsen gewickeltes Garn nach dem Spulprozeß in eine Dampfkammer eingebracht wird, in der diese Kopse bedampft und zusätzlich mit einem Fluid erwärmt werden, um die Kondensatbildung zu vermindern. Dieses Verfahren erfordert, gemessen an den erzielbaren Ergebnissen, einen hohen Steuerungs- und Regelaufwand. Die Kondensatbildung und lokale Übemässungen lassen sich aber nur unzureichend vermindern. Das Verfahren erfordert ferner hohe Durchlauf- und Umrüstzeiten. Ungünstig kann es sich auch auswirken, daß der Feuchtigkeitsgehalt innerhalb der Dampfkammer in aller Regel von dem Feuchtigkeitsgehalt außerhalb der Dampfkammer abweicht. Beim Einführen oder Entnehmen von Kopsen in die bzw. aus der Dampfkammer findet ein Feuchtigkeitsaustausch zwischen dem Kammerinnem und der Umgebung zumindest dann statt, wenn die Kammertore geöffnet sind. Dieser Effekt wird nur unzureichend berücksichtigt. Ferner ist auch nicht eine homogene Verteilung der Feuchtigkeit im Wikkelgut gewährleistet.

In der DE-PS 25 13 306 ist eine Vorrichtung an Zwirn- oder Spulmaschinen zum Avivieren der Fäden auf ihrem Weg von der Lieferspule zur Aufwickelspule beschrieben. Diese Vorrichtung hat ein der Aufwickelspule vorgelagertes, sich längs der Maschine erstreckendes Speicherrohr für Avivage. Das Speicherrohr ist im Bereich jedes Aufwickelaggregates mit einem porösen Körper mit Kapillarwirkung versehen, der in die im Speicherraum befindliche Avivageflüssigkeit eintauchende Ansätze aufweist, und an dem der aufzuwickelnde Faden im Bereich des sog. Changierdreiecks entlangstreift, wodurch Avivage an den über den porösen Körper streifenden Faden abgegeben wird.

Die US-A-3,281,223 beschreibt die Feuchtigkeitsbehandlung von Endlosfilamenten aus einem bei Wärme schmelzenden Mineralmaterial, zum Beispiel Glasfaserfilamenten, die mit einer Beschichtung versehen sind, die insbesondere im Bereich der konischen Endabschnitte einer Spule, auf die beim Spulenaufbau keine weiteren Filamentlagen aufgewickelt werden, die Tendenz zum Trocknen oder schnellen Aushärten und damit Verkleben haben. Dieses Verfahren vermittelt keine Lehre, die für das Konditionieren von eine Woll- und/oder Baumwollkomponente enthaltendem Garn geeignet ist, um über die gesamte, auf die Spule aufgewickelte Garnlänge einen geeigneten Feuchtigkeitszustand zu erhalten.

Die US-A-3,933,456 offenbart eine Vorrichtung zum Behandeln eines Glasfaserfilaments während des Aufwickelns auf eine Aufwickelspule mit einem Antriebsaggregat, einem Changierelement und einer Sprühvorrichtung, mit der zum Trocknen des Glasfaserfilaments heiße Luft auf das Glasfaserfilament aufgesprüht wird.

Es ist zu berücksichtigen, dass verallgemeinert unter dem Begriff "Garn" völlig unterschiedliche Gebilde fallen, da technologisch beträchtliche Unterschiede zum Beispiel zwischen einem Glasfaserfilament und einem eine Woll- und/oder Baumwollkomponente enthaltendem Garn bestehen.

Der Erfindung liegt die Aufgabe zugrunde, ein Verfahren und eine Vorrichtung zum Befeuchten von Garn, das mindestens eine Woll- und/oder Baumwollkomponente enthält, mit einem Wasserdampf zu schaffen, welche es ermöglichen, daß bei kurzen Durchlaufzeiten und hoher Betriebssicherheit eine möglichst gleichmäßige. Feuchtigkeitsverteilung im Garn erreicht wird.

Diese Aufgabe wird verfahrensmäßig durch die Maßnahmen gemäß Anspruch 1 und vorrichtungsmäßig mit einer Vorrichtung gemäß Anspruch 10 gelöst.

Vorzugsweise liegt der Wasserdampf als gesättigter oder ungesättigter Naßdampf, vor.

Der Wasserdampfauftrag erfolgt vorzugsweise entlang einer Mantellinie der Aufwickelspule, im wesentlichen mittels einer stationären Einrichtung, die mindestens eine oder mehrere nebeneinander liegende, im Bereich einer Mantellinie der Aufwikkelspule angeordnete Wasserdampfausgabeöffnungen, zum Beispiel in Form von Düsen, oder in Form einer Schlitzdüse, enthält.

Gemäß weiterer Erfindung kann der Wasserdampf mittels einer changierend hin und her bewegten Einrichtung aufgetragen werden. Die Bewegung dieser Einrichtung kann vorzugsweise mit der Changierbewegung des Changierelementes bzw. des Changierfadenführers gekoppelt sein.

Um über die gesamte Aufwickelspule eine gleichmäßige Feuchte zu gewährleisten, kann gemäß weiterer Erfindung der Feuchtigkeitsgehalt des Garns erfaßt und zur Steuerung des Wasserdampfauftrags benutzt werden.

Die erfindungsgemäße Vorrichtung hat eine Ausgabeöffnung mit einem vorgegebenen Ausgabequerschnitt. Der Ausgabequerschnitt wird von einer Ausgabebewandung begrenzt. An jeder Stelle des Ausgabequerschnitts sind zwei gegenüberliegende Wandungen vorgesehen, deren Abstand kleiner als 500 µm ist. Bevorzugt ist dieser Abstand kleiner 400 µm oder kleiner 300 µm als oder kleiner als 200 µm oder kleiner als 100 µm. In besonders bevorzugter Gestaltung ist dieser Abstand kleiner als 80 µm, bevorzugt kleiner als 70 µm.

Vorzugsweise kann dieser Abstand im Bereich zwischen 20 und 70 µm liegen. Besonders bevorzugt liegt dieser Abstand zwischen 30 und 50 µm.

Die erfindungsgemäße Wasserdampfausgabeeinrichtung, die insbesondere als Düse gestaltet ist, kann eine oder mehrere Ausgabeöffnungen aufweisen.

Besonders bevorzugt weist die Wasserdampfausgabeeinrichtung eine Ausgabeöffnung mit einer schlitzförmigen oder runden oder in sonstiger Weise geformten Querschnittsfläche auf.

Die Ausgabeeinrichtung kann auch mehrere Ausgabeöffnungen mit identisch oder unterschiedlich gestalteten Querschnitten aufweisen. Beispielsweise können mehrere runde Querschnittsflächen vorgesehen sein.

Die Außenkontur der Ausgabeeinrichtung kann erfindungsgemäß zylindrisch oder kegelförmig oder kugelförmig auf sonstige Art gestaltet sein, und zwar insbesondere in dem Bereich, in dem die Ausgabeöffnung vorgesehen ist.

Die Erfindung wird im folgenden anhand der beiliegenden Zeichnung beschrieben.
Figur 1 zeigt in schematischer Darstellung den Aufbau der erfindungsgemäßen Vorrichtung in der Seitenansicht;
Figur 2 zeigt in schematischer Darstellung eine Vorderansicht mehrerer nebeinander liegender Aufwickelspulen mit zugeordneten Wasserdampfausgabeeinrichtungen;
die Figuren 3 und 4 zeigen in schematischer Darstellung Seitenansichten von zwei Ausführungsformen der erfindungsgemäßen Vorrichtung.

Bei der in Figur 1 schematisch dargestellten Spulstelle wird der von einer Vorlagespule 22 abgezogene Faden 20 über Umlenkrollen 24, 26, 28 geführt und auf eine Aufwickelspule 34 aufgewickelt. Die in einem nicht dargestellten verschwenkbaren Spulenrahmen gelagerte Aufwickelspule 34 wird beispielsweise von einer Nutentrommel 32 angetrieben, die ihrerseits drehfest auf einer extern angetriebenen Antriebswelle 20 gelagert ist. Die Nutentrommel 32 bildet gleichzeitig das Fadenverlegeorgang bzw. Fadenchangierelement.

In Figur 1 ist die Textilmaschine repräsentativ für andere, ein Fadenaufwickelaggregat aufweisende Textilmaschinen, z. B. Doppeldraht-Zwirnmaschinen, Spinn-Fach- oder Texturiermaschinen anhand einer Spulstelle dargestellt.

Von der Aufbereitungskammer 10, die von einer Regel- und Steuereinrichtung 17 gesteuert wird, wird der aufbereitete Wasserdampf über das Leitungssystem 12, in dem ggf. Ventile oder Drosseln 36, 40 vorgesehen sind, zu dem Düsenkopf 44 geleitet. Das Leitungssystem 12 hat ferner eine Filterelement 45 zum Herausfiltern von festen Partikeln bzw. Verunreinigungen aus dem Wasserdampf. Dem Filterelement 45 kann eine Regel- bzw. Steuereinheit 47 zugeschaltet sein, durch welche der Druck des Fluids und ggf. weitere Kennwerte desselben wie Temperatur oder chemische Zusammensetzung nachgeregelt werden.

Figur 2 zeigt, daß erfindungsgemäß auf unterschiedlichen Spulstrecken gespulte Fäden gleichzeitig behandelt, insbesondere befeuchtet werden können.

Der einzelnen Aufwickelspule kann eine einzelne Sprühdüse 48, oder es können der einzelnen Aufwickelspule 34 mehrere, z. B. zwei nebeneinander angeordnete und auf eine Mantellinie der Aufwickelspule 34 gerichtete Sprühdüsen 48 zugeordnet sein. Die einzelne Düse kann auch die Form einer sich über die Länge der Aufwickelspule erstreckende Schlitzdüse sein.

Gemäß den Figuren 1 und 2 sind die Wasserdampfausgabeeinrichtungen stationär angeordnet.

Die Figuren 3 und 4 zeigen eine abgewandelte Ausführungsform der erfindungsgemäßen Vorrichtung, bei der der Wasserdampf mittels einer sich entlang einer Mantellinie der Aufwickelspule 34' changierend hin und her bewegbaren Wasserdampfauftragseinrichtung auf die Aufwickelspule aufgetragen wird.

Gemäß den Figuren 3 und 4 ist die Aufwickelspule 34' ist in einem Spulenrahmen 50 gelagert, der um die Achse 51 verschwenkbar ist. Die Aufwickelspule 34 wird von einer rotierend angetriebenen Friktionsantriebswalze 49 in Drehung versetzt. Als Verlegeorgan dient ein üblicher Changierfadenführer 52.

Gemäß Figur 3 ist an dem Changierfadenführer 52 eine Wasserdampf-Ausgabeöffnung in Form eines gegen die Aufwickelspule 34' gerichteten Rohrstücks 53 oder dergleichen befestigt, das über einen beweglichen Schlauch 54 mit Wasserdampf versorgt wird, der an das durch das Rohr 55 dargestellte Wasserdampf-Versorgungssystem angeschlossen ist. Der Schlauch hat eine solche Länge, daß er dem Changierfadenführer 52 über dessen gesamten Hub folgen kann.

Bei der Ausführungsform gemäß Figur 4 ist die Wasserdampfaufgabeeinrichtung von dem Changierfadenführer 52 getrennt angeordnet und, bezogen auf die örtliche Lage des Changierfadenführers 52, hinter der Aufwickelspule 34' bzw. der Friktionsantriebswalze 49 angebracht. Die Wasserdampfaufgabeöffnung 53' ist mit dem Changierfadenführer 52 mittels eines Bügels 56 gekoppelt. Die Fluidaufgabeöffnung 53' ist mittels des Schlauches 54' an das Wasserdampfversorgungssystem 55 angeschlossen.

## Patentansprüche

1. Verfahren zum Befeuchten von mindestens eine Woll- und/oder Baumwollkomponente enthaltendern Garn während des Aufwickelns desselbens auf eine Aufwikkelspule in Form einer Kreuzspule, bei welchem Verfahren Wasserdampf über die Länge der Aufwickelspule auf diese aufgesprüht wird.

2. Verfahren nach Anspruch 1, **dadurch gekennzeichnet, daß** der Wasserdampf auf einen Umfangsbereich der Aufwickelspule aufgesprüht wird.

3. Verfahren nach Anspruch 1, **dadurch gekennzeichnet, daß** der Wasserdampf intermittierend auf die Aufwickelspule aufgesprüht wird.

4. Verfahren nach einem der Ansprüche 1 bis 3, **dadurch gekennzeichnet, daß** der Wasserdampf durch wenigstens eine Düsenöffnung aufgesprüht wird.

5. Verfahren nach Anspruch 4, **dadurch gekennzeichnet, daß** der Wasserdampf durch mehrere, nebeneinander liegende Düsenöffnungen im Bereich einer Mantellinie der Aufwickelspule auf diese aufgesprüht wird.

6. Verfahren nach Anspruch 4, **dadurch gekennzeichnet, daß** der Wasserdampf mittels einer sich entlang einer Mantellinie der Aufwickelspule erstreckenden Schlitzdüse aufgesprüht wird.

7. Verfahren nach Anspruch 1, **dadurch gekennzeichnet, daß** der Wasserdampf mittels einer sich entlang einer Mantellinie der Aufwickelspule changierend hin und her bewegbaren Sprühdüse auf die Aufwickelspule aufgesprüht wird.

8. Verfahren nach Anspruch 7, **dadurch gekennzeichnet, daß** der Wasserdampf punktuell im Bereich der jeweiligen Auftaufstelle des Garnes auf die Aufwickelspule aufgesprüht wird.

9. Verfahren nach Anspruch 7 und 8, bei welchem das Garn mittels eines Changierelementes auf die Aufwickelspule abgelegt wird, **dadurch gekennzeichnet, daß** der Wasserdampf mittels einer der Bewegung des Changierelementes folgenden Sprühdüse auf die Aufwickelspule aufgesprüht wird.

10. Vorrichtung zum Befeuchten von Garn mit Wasserdampf während des Aufspulens des Games auf eine Aufwickelspule zur Durchführung des Verfahrens nach einem der Ansprüche 1 bis 8, welche Vorrichtung ein Antriebsaggregat (32; 49) zum rotatorischen Antrieb der in einem Spulenrahmen (50) gelagerten Aufwikkelspule (34; 34'), ein sich entlang der Aufwickelspule hin und her bewegendes Changierelement sowie eine Sprüheinrichtung für Wasserdampf enthält, die über ein Leitungssystem (12; 54; 55) an ein Wasserdampfversorgungssystem (10) angeschlossen ist und zum unmittelbaren Aufsprühen des Wasserdampfs auf die Aufwickelspule dieser Aufwikkelspule unmittelbar im Bereich einer Mantellinie derselben zugeordnet ist.

11. Vorrichtung nach Anspruch 10, **dadurch gekennzeichnet, daß** die Sprüheinrichtung mindestens eine gegen einen Umfangsbereich der Aufwickelspule gerichtete Sprühdüse (48; 53; 53') aufweist.

12. Vorrichtung nach Anspruch 10 oder 11, **dadurch gekennzeichnet, daß** sie eine gegen eine Mantellinie der Aufwickelspule gerichtete, schlitzförmige Sprühdüse aufweist.

13. Vorrichtung nach Anspruch 10 oder 11, **dadurch gekennzeichnet, daß** sie mehrere in Richtung einer Mantellinie der Aufwickelspule nebeneinander liegende Sprühdüsen aufweist.

14. Vorrichtung nach Anspruch 11, **dadurch gekennzeichnet, daß** sie mindestens eine sich entlang einer Mantellinie der Aufwickelspule changierend hin und her bewegbare Sprühdüse aufweist.

15. Vorrichtung nach Anspruch 14, **dadurch gekennzeichnet, daß** die Sprühdüse mittels eines verformbaren Schlauchs (54; 54') an das Wasserdampfversorgungssystem (10; 55) angeschlossen ist.

16. Vorrichtung nach Anspruch 14, **dadurch gekennzeichnet, daß** die Sprühdüse (53; 53') zur gemeinsamen Bewegung mit dem Changierelement mechanisch mit dem Changierelement gekoppelt ist.

17. Vorrichtung nach Anspruch 14, **dadurch gekennzeichnet, daß** die Sprühdüse (53) mit dem Changierelement (52) eine integrierte Einheit bildet und als solche vor der Aufwickelspule (34') angeordnet ist.

18. Vorrichtung nach Anspruch 16, **dadurch gekennzeichnet, daß** die Sprühdüse (53') bezogen auf die Anordnung des Changierelementes (52), hinter der Aufwickelspule (34') angeordnet und mittels eines bügelähnlichen Gestells (56) mit dem Changierelement gekoppelt ist.

19. Vorrichtung nach Anspruch 11, **dadurch gekennzeichnet, daß** das Wasserdampfversorgungssystem Steuerungselemente (17; 47) zur regelbaren Zufuhr des Wasserdampfs zu jeder Sprühdüse enthält.

20. Vorrichtung nach einem der Ansprüche 10 bis 19, **dadurch gekennzeichnet, daß** die Sprühdüseneinrichtung derart mit dem Antriebsaggregat für die Aufwickelspule gekoppelt ist, daß der von der Sprühdüseneinrichtung abgegebene Volumenstrom von der Aufwickelgeschwindigkeit beeinflußt wird.

21. Vorrichtung nach einem der Ansprüche 10 bis 20, bei der wenigstens eine Sprühdüse einen von einer Wandung begrenzten Ausgabequerschnitt aufweist, wobei an jeder Stelle dieses Ausgabequerschnitts in wenigstens einer Richtung der Abstand zweier gegenüberliegender Wandungsabschnitte kleiner 0,5 mm ist.

## Claims

1. A process for moistening yarn containing at least one wool and/or cotton component during winding of the said yarn onto a winding bobbin in the form of a cross-wound bobbin, in which process water vapour is sprayed over the length of the winding bobbin onto the latter.

2. A process according to Claim 1, **characterised in that** the water vapour is sprayed on a peripheral region of the winding bobbin.

3. A process according to Claim 1, **characterised in that** the water vapour is sprayed on the winding bobbin intermittently.

4. A process according to one of Claims 1 to 3, **characterised in that** the water vapour is sprayed on through at least one nozzle opening.

5. A process according to Claim 4, **characterised in that** the water vapour is sprayed on the winding bobbin through a plurality of nozzle openings lying next to one another in the region of a generator of the winding bobbin.

6. A process according to Claim 4, **characterised in that** the water vapour is sprayed on by means of an elongate nozzle extending along a generator of the winding bobbin.

7. A process according to Claim 1, **characterised in that** the water vapour is sprayed on the winding bobbin by means of a spray nozzle which may be moved to and fro in a manner traversing along a generator of the winding bobbin.

8. A process according to Claim 7, **characterised in that** the water vapour is sprayed on the winding bobbin at a point in the region of the respective winding-on point for the yarn.

9. A process according to Claims 7 and 8 in which the yarn is laid on the winding bobbin by means of a traversing element, **characterised in that** the water vapour is sprayed on the winding bobbin by means of a spray nozzle which follows the movement of the traversing element.

10. A device for moistening yarn with water vapour while the yarn is wound onto a winding bobbin, for carrying out the process according to one of Claims 1 to 8, which device contains a drive unit (32; 49) for driving in rotation the winding bobbin (34; 34') mounted in a bobbin frame (50), a traversing element moving to and fro along the winding bobbin, and a spray device for water vapour which is attached by way of a line system (12; 54; 55) to a water vapour supply system (10) and is associated with the winding bobbin, directly in the region of a generator thereof, for the purpose of directly sprayind the water vapour on this winding bobbin.

11. A device according to Claim 10, **characterised in that** the spray device has at least one spray nozzle (48; 53; 53') directed towards a peripheral region of the winding bobbin.

12. A device according to Claim 10 or 11, **characterised in that** it has an elongate spray nozzle directed towards a generator of the winding bobbin.

13. A device according to Claim 10 or 11, **characterised in that** it has a plurality of spray nozzles lying next to one another in the direction of a generator of a winding bobbin.

14. A device according to Claim 11, **characterised in that** it has at least one spray nozzle which may be moved to and fro in a manner traversing along a generator of the winding bobbin.

15. A device according to Claim 14, **characterised in that** the spray nozzle is attached to the water vapour supply system (10; 55) by means of a deformable hose (54; 54').

16. A device according to Claim 14, **characterised in that** the spray nozzle (53; 53') is coupled mechanically to the traversing element for the purpose of movement together with the traversing element.

17. A device according to Claim 14, **characterised in that** the spray nozzle (53) forms an integrated unit with the traversing element (52) and as such is arranged in front of the winding bobbin (34').

18. A device according to Claim 16, **characterised in that** the spray nozzle (53') is arranged, with respect to the arrangement of the traversing element (52), behind the winding bobbin (34') and is coupled to the traversing element by means of a framework (56) resembling a hoop.

19. A device according to Claim 11, **characterised in that** the water vapour supply system contains control elements (17; 47) for supplying the water vapour to each spray nozzle in regulable manner.

20. A device according to one of Claims 10 to 19, **characterised in that** the spray nozzle device is coupled to the drive unit for the winding bobbin such that the volumetric flow from the spray nozzle device is influenced by the rate of winding on.

21. A device according to one of Claims 10 to 20 in which at least one spray nozzle has a dispenser cross-section delimited by a wall, with, at any point on this dispenser cross-section, in at least one direction the spacing between two opposing wall sections being less than 0.5 mm.

## Revendications

1. Procédé pour humidifier un fil contenant au moins un composant de laine et/ou de coton pendant l'enroulement du fil sur une bobine réceptrice. En forme d'une bobine croisée, procédé pendant laquelle le vapeur d'eau est pulvérisé sur la bobine réceptrice sur la longueur de laquelle.

2. Procédé selon la revendicationl, **caractérisé en ce que** le vapeur d'eau est pulverisé sur une zone périphérique de la bobine réceptrice.

3. Procédé selon la revendication 1, **caractérisé en ce que** le vapeur d'eau est pulverisé de manière intermittente sur la bobine réceptrice.

4. Procédé selon l'une quelconque des revendications 1 à 3, **caractérisé en ce que** le vapeur d'eau est pulverisé par l'intermédiaire d'au moins une buse.

5. Procédé selon la revendication 4, **caractérisé en ce que** le vapeur d'eau est pulverisé sur la bobine réceptrice dans la zone d'une génératrice da la bobine réceptrice grâce à plusieurs buses situées les unes à côté des autres.

6. Procédé selon la revendication 4, **caractérisé en ce que** le vapeur d'eau est pulvérisé à l'aide d'une buse à fente s'étendant le long d'une génératrice de la bobine réceptrice..

7. Procédé selon la revendication 1, **caractérisé en ce que** le vapeur d'eau est pulvérisé sur la bobine réceptrice à l'aide d'une buse pouvant se déplacer dans le sens aller et retour à la manière d'un va-et-vient le long d'une génératrice de la bobine réceptrice.

8. Procédé selon la revendication 7, **caractérisé en ce que** le vapeur d'eau est pulvérisé sur la bobine réceptrice pendent l'enroulement dans la zone du point de contact momentané du fil.

9. Procédé selon les revendications 7 et 8, avec lequel le fil est déposée sur la bobine réceptrice à l'aide d'un élément de va-et-vient, **caractérisé en ce que** le vapeur d'eau est pulvérisé sur la bobine réceptrice à l'aide d'une buse qui suit le mouvement de l'élément de va-et-vient.

10. Dispositif pour humidifier un fil avec de vapeur d'eau pendant l'enroulement du fil sur une bobine réceptrice pour la réalisation du procédé selon l'une quelconque des revendications 1 à 9, lequel dispositif comprend un mécanisme d'entraînement (32, 49) pour l'entraînement rotatif de la bobine réceptrice (34, 34') montée sur un râtelier de bobines (50), un élément de va-et-vient se déplaçant dans le sens aller et retour le long de la bobine réceptrice, ainsi qu'un pulverisateur pour le vapeur d'eau, quel pulverisateur est raccordé à un système d'alimentation en vapeur d'eau (10) via une tuyauterie (12, 54, 55), et est associé à cette bobine réceptrice directement dans la zone d'une génératrice de la bobine réceptrice pour la pulverisation directe du vapeur d'eau sur la bobine réceptrice.

11. Dispositif selon la revendication 10, **caractérisé en ce que** le pulverisateur présente au moins une buse (48, 53, 53') pointant sur une zone périphérique de la bobine réceptrice.

12. Dispositif selon revendication 10 ou 11, **caractérisé en ce qu'**il présente une buse à fente pointant vers une génératrice de la bobine réceptrice.

13. Dispositif selon revendication 10 ou 11, **caractérisé en ce qu'**il présente plusieurs buses situées les unes à côté des autres en direction d'une génératrice de la bobine réceptrice.

14. Dispositif selon la revendication 11, **caractérisé en ce qu'**il présente au moins une buse pouvant se déplacer dans le sens aller et retour à la manière d'un va-et-vient le long d'une génératrice de la bobine réceptrice.

15. Dispositif selon la revendication 14, **caractérisé en ce que** la buse est raccordée au système d'un tuyau déformable (54, 54').

16. Dispositif selon la revendication 14, **caractérisé en ce que** la buse (53, 53') est couplée de manière mécanique avec l'élément de va-et-vient pour le déplacement en commun avec l'élément de va-et-vient.

17. Dispositif selon la revendication 14, **caractérisé en ce que** la buse (53) forme une unité intégrante avec l'élément de va-et-vient (52), et est disposée en tant que telle devant la bobine réceptrice (34').

18. Dispositif selon la revendication 16, **caractérisé en ce que** la buse (53'), relativement à la position de l'élément de va-et-vient (52), est disposée derrière la bobine réceptrice (34') et est couplée avec l'élément de va-et-vient à l'aide d'une monture semblable à un cintre (56).

19. Dispositif selon la revendication 11, **caractérisé en ce que** le système d'alimentation en vapeur d'eau comprend des éléments de réglage (17, 47) pour l'alimentation réglable du vapeur d'eau vers chaque buse.

20. Dispositif selon l'une quelconque des revendication 10 à 19, **caractérisé en ce que** le dispositif de buse est couplé avec le mécanisme d'entraînement pour la bobine réceptrice de manière à ce que le débit volumétrique délivré par le dispositif de buse soit influencé par la vitesse d'enroulement.

21. Dispositif selon l'une quelconque des revendications 10 à 20, dans lequel au moins une buse présent une section de sortie qui est délimitée par une paroi de manière à ce que à chaque point de cette section de sortie la distance entre deux sections de paroi dans au moins une direction est inférieure à 0,5 mm.
